# EUROPÄISCHE PATENTSCHRIFT

(11) **EP 0 588 204 B1**
(45) Veröffentlichungstag und Bekanntmachung des Hinweises auf die Patenterteilung: **28.02.1996**
(21) Anmeldenummer: 93114301.0
(22) Anmeldetag: 07.09.1993
(51) Int. Cl.: A63B 57/00

(54) **Magneteinrichtung für das Aufnehmen von Golftees**
Magnetic device for retrieving golf tees
Dispositif magnétique pour retrouver un tee de golf

(30) Priorität: 13.09.1992 DE 9212177 U
(43) Veröffentlichungstag der Anmeldung: 23.03.1994
(73) Patentinhaber: Korte-Jungermann, Hans-Werner, D-47877 Willich (DE)
(72) Erfinder: Korte-Jungermann, Hans-Werner, D-47877 Willich (DE)
(74) Vertreter: Bonsmann, Manfred, Dipl.-Ing.

(56) Entgegenhaltungen:
- CH-A- 671 704
- US-A- 1 692 191
- US-A- 1 852 956
- US-A- 3 840 229

## Beschreibung

Die Erfindung betrifft eine Abschlagvorrichtung für Golfspiele, mit einem Golfschläger und mit einem mittels einer Spitze in den Boden einsteckbaren Tee zur Auflage des Golfballes während des Abschlages.

Bei der Durchführung des Schlages wird das Tee durch Wirkung der aufgebrachten Schlagkraft oft aus dem Boden herausgeschleudert und vielfach auch beschädigt. Dies führt dazu, daß vielfach Tees nur für einen einzigen Abschlag benutzt werden und dann auf dem Golfplatz liegen bleiben, sei es, daß sie beschädigt sind oder daß das Tee so weggeschleudert wird, daß es nicht mehr ohne weiteres auffindbar ist.

Das Eindrücken des Tees in den Boden bzw. Untergrund erfolgt durch den Golfspieler von Hand; dies bedeutet, daß er dabei eine gebückte Haltung einnehmen muß.

Der Erfindung liegt die Aufgabe zugrunde, Abschlagvorrichtungen für Golfspiele der eingangs genannten Art so zu verbessern, daß einerseits die Handhabbarkeit erleichtert wird und andererseits erreicht wird, daß ein einziges Tee für eine Vielzahl von Abschlägen benutzt werden kann und auch benutzt werden wird.

Erfindungsgemäß wird diese Aufgabe durch eine Abschlagvorrichtung gemäß Anspruch 1 gelöst. Hierbei ist vorteilhaft, daß der Golfspieler ein Tee, welches nach dem Abschlagen des Balles mit dem Ball herausgeschleudert wurde, durch Wirkung der Permanentmagneteinrichtung problemlos wieder aufnehmen kann.

Die Permanentmagneteinrichtung ist so ausgebildet, daß der Golfschläger in seinem oberen Stirnendbereich des Schlägerschaftes einen sich in Längsrichtung des Schlägerschaftes erstreckenden Schlägermagneten aufweist, und das Tee an seiner der Spitze abgewandten Seite einen Teemagneten aufweist, und daS die Polrichtung der Magnete so gewählt ist, daß eine magnetische Anziehungskraft zwischen der freien Flachseite des Schlägermagneten und dem freien Stirnende des Teemagneten ausgeübt wird. Zweckmäßigerweise sind dabei der Schlägermagnet als Stabmagnet und der Teemagnet als Flachmagnet ausgebildet. Dadurch, daS beide Elemente - nämlich der Golfschläger im oberen Endbereich seines Schaftes und das Tee selbst - Permanentmagnete aufweisen, kann eine ausreichend große Magnetkraft realisiert werden.

In weiterer Ausbildung der Erfindung ist vorgesehen, daß der obere Stirnendbereich des Schlägerschaftes des Golfschlägers eine hülsenartige, das freie Stirnende des Schlägermagneten umgebende Führungs- und Aufnahmeeinrichtung aufweist, deren Innenprofil zur Aufnahme des Außenprofils des Tees in dem den Teemagneten umgebenden Bereich ausgebildet ist. Dies hat den Vorteil, daß bei einem Heranführen des den Schlägermagneten aufweisenden oberen Schlägerschaftes an ein auf dem Boden liegendes Tee sich die beiden Magnete derartig anziehen, daß die freien Seiten der Magnete einander zugewandt sind und der den Teemagneten umschließende Bereich des Tees von der Führungs- und Aufnahmeeinrichtung des Schlägerschaftes aufgenommen wird. Dabei bildet dann die Einsteckspitze des Tees das vordere Stirnende des Schlägerschaftes, und der Golfspieler kann das Einstecken des Tees an der nächsten Stelle ohne sich zu bücken mittels des Schlägerschaftes ausführen. Die Führungs- und Aufnahmeeinrichtung verhindert dabei, daß das Tee während des Einsteckvorganges seitlich ausbricht. Die Magnetkräfte können so gewählt werden, daß ein Abnehmen des Schlägerschaftes nach dem Einstecken des Tees in den Boden entgegen der Wirkung der Magnetkraft ohne weiteres möglich ist.

In weiterer Ausbildung der Erfindung kann vorgesehen sein, daß der als Stabmagnet ausgebildete Schlägermagnet in einer in das obere Stirnende des sich in Längsrichtung des Schlägerschaftes erstreckenden Rohres eingebrachten Hülse angeordnet ist, an welche der Führungs- und Aufnahmebereich angeformt ist, und daß das freie Stirnende des Stabmagneten gegenüber dem Boden des Führungs- und Aufnahmebereiches um das Maß vorstehend angeordnet ist, um welches die freie Flachseite des Flachmagneten in dem Tee wegen der Rundung des aufzulegenden Golfballes Zurückspringend angeordnet ist. Das im Inneren des Schaftes des Golfschlägers üblicherweise vorhandene Rohr besteht entweder aus Metall oder aus Kunststoff. Das Stirnende des Rohres ist üblicherweise von einem Griff aus elastischem Werkstoff umschlossen. Für die Anbringung des Stabmagneten bietet der erfindungsgemäße Vorschlag den Vorteil, daß ein in eine Hülse der beschriebenen Art beispielsweise eingeklebter Stabmagnet mit der Hülse in das Stirnende des Rohres eingeführt werden kann, wobei vorher in den Griff aus elastischem Material eine entsprechende Öffnung eingebracht wird. Dadurch, daß das freie Stirnende des Stabmagneten gegenüber dem Boden der Führungs- und Aufnahmeeinrichtung um das angegebene Maß vorsteht, wird erreicht, daß sich die beiden Magnete ohne Luftspalt gegeneinander anlegen können, wodurch eine günstige Haltewirkung erzielt wird.

In weiterer Ausbildung der Erfindung kann Vorgesehen sein, daß das freie Stirnende des Stabmagneten etwa mit dem Stirnende des Schlägerschaftes fluchtet. Dadurch wird erreicht, daß die Magnetkraft im wesentlichen im Bereich des freien Stirnendes des Stabmagneten und nicht seitlich davon wirkt, wodurch verhindert wird, daß das Tee infolge der Wirkung der Magnetkraft seitlich zur Anlage gegen den Schlägerschaft kommt, aber nicht in die Führungs- und Aufnahmeeinrichtung "eintaucht".

Während bei bekannten Tees die Einsteckspitze konisch und rund ausgebildet ist, kann die Einsteckspitze gemäß der beschriebenen Ausbildung der Erfindung schwertartig ausgebildet sein. Wenn das Tee bei Durchführung des Schlages so in den Boden eingesetzt wird, daß die Längsrichtung des schwertartigen Bereiches in Schlagrichtung weist, so durchschneidet das Tee, wenn es durch den Schlag herausgeschleudert wird, mit dem messerartig wirkenden Schwert den Boden und wird dadurch gegen einem geringeren Widerstand als die bekannten Tees gewaltsam herausgeschleudert. Dadurch wird die Gefahr, daß das Tee geschädigt wird, verringert.

Die an dem Tee vorgesehenen Flügel dienen dazu, den Windwiderstand des Tees zu erhöhen, damit das Tee im Falle einer Herausschleuderung früher landet und somit der Golfspieler das Tee mit dem Schaft seines Schlägers in einem relativ kleinen Umfang wieder heranholen kann.

Die Flügel haben aber auch die Wirkung, daß das Tee bei dem Eindrücken in den Boden eine stabile Lage einnimmt. Um zu verhindern, daß ein in den Boden eingeführtes Tee infolge der Wirkung der Flügel nach dem Einführen wieder zurückfedert, kann weiterhin vorgesehen sein, daß die Flügel im Bereich ihrer Verbindung mit dem Tee eine Einkerbung bzw. Ausnehmung aufweisen, was dann zur Folge hat, daß die Flügel bei einem Einführen des Tees in den Boden elastisch nachgiebig reagieren.

Das Tee wird bevorzugt aus Kunststoff (beispielsweise Polyamid) hergestellt und zwar vorzugsweise in einer Leuchtfarbe, um das Tee optisch leicht auffindbar zu gestalten. Das Tee kann vom Material her so beständig gestaltet werden, daß es vielfach verwendet werden kann.

Die Erfindung wird nachfolgend anhand des in der Zeichnung schematisch dargestellten Ausführungsbeispiels näher erläutert. Es zeigen:
- Fig. 1: eine schematische Schnittdarstellung des oberen Stirnendes des Schaftes eines Golfschlägers mit eingebrachtem Stabmagneten;
- Fig. 2: eine schematische Schnittdarstellung durch ein Tee mit einem eingebrachten Flachmagneten;
- Fig. 3: einen schematischen Schnitt längs der Schnittlinie III-III in Fig. 2.

In Fig. 1 ist das obere Stirnende eines Schlägerschaftes 1 eines Golfschlägers dargestellt. Der am gegenüberliegenden (unteren) Ende des Golfschlägers 1 abgewinkelt angebrachte Schlagbereich ist nicht dargestellt. Der Schlägerschaft weist ein mit 2 bezeichnetes Rohr auf, welches beispielsweise aus Metall besteht. Das Rohr 2 ist im oberen Endbereich von einem aus elastischem Werkstoff, beispielsweise Gummi, Polyurethan od. dgl. bestehenden Griffteil 3 umgeben. Der Griffteil 3 umschließt den oberen Endbereich und normalerweise auch den oberen Stirnendbereich des Rohres 2. Gemäß Fig. 1 ist in den oberen Stirnendbereich des Griffteiles 3 eine Öffnung 4 eingebracht, so daß nach dem Einbringen der Öffnung 4 das obere Stirnende 5 des Rohres 2 freiliegt.

In eine Hülse 6 ist ein Stabmagnet 7 eingebracht, beispielsweise verklebt. Zum Einbringen des Stabmagneten weist das untere Stirnende 8 der Hülse 6 eine Entlüftungsöffnung 9 auf. Am Außenumfang der Hülse 6 sind Rippen 10 und am unteren Ende ein Ringteil 11 vorgesehen. Die Hülse 6 stützt sich mit den Rippen 10 gegen die Innenseite des Rohres 2 ab und liegt mit einem quer zur Längsrichtung verlaufenden Flanschteil 12 gegen das untere Ende der Ausnehmung 4 und damit gegen das Stirnende 5 des Rohres 2 an. Die Hülse 6 ist so ausgebildet, daß sie sich zu ihrem freien Ende hin erweitert und eine Führungs- und Aufnahmeeinrichtung 13 aufweist, deren rund ausgebildetes Innenprofil dem rund ausgebildeten Außenprofil 14 eines insgesamt mit 15 bezeichneten Tees entspricht. An der Außenseite ist ein umlaufender Kragen 16 vorgesehen, der gegen den oberen Stirnendbereich des Griffes 3 anliegt.

Das Tee 15 weist einen Flachmagneten 17 mit einer freien Flachseite 17a auf. Die Flachseite 17a ist gegenüber dem unteren Stirnende 18 rückspringend ausgebildet, und zwar derart, daß der dadurch entstehende Rücksprung geeignet ist, die Rundung des abzuschlagenden Golfballes aufzunehmen. Das mit 7a bezeichnete freie Stirnende des Stabmagneten 7 ist gegenüber dem Boden 19 der Führungs- und Aufnahmeeinrichtung so vorstehend ausgebildet, daß dann, wenn das Tee mit seinem Bereich 14 von dem Inneren der Führungs- und Aufnahmeeinrichtung 13 aufgenommen ist, die Flachseiten 7a des Magneten 7 und 17a des Magneten 17 ohne Luftspalt gegeneinander anliegen. Das Tee 15 ist mittels einer Spitze 20 in den Untergrund einsteckbar. Der sich an die Spitze anschließende Bereich 21 ist schwertartig ausgebildet. Weiterhin weist das Tee quer zur Längsrichtung des schwertartig ausgebildeten Bereiches gegenüberliegend angebrachte Flügel 22 auf, die in ihrem Verbindungsbereich mit dem Tee jeweils eine Einkerbung 23 aufweisen.

## Patentansprüche

1. Abschlagvorrichtung für Golfspiele, mit einem Golfschläger und mit einem mittels einer Spitze in den Boden einsteckbaren Tee zur Aufnahme des Golfballes während des Abschlages, bei der der Golfschläger mit dem Tee lösbar verbindbar ausgebildet ist, dadurch **gekennzeichnet,** daß der Golfschläger in seinem oberen Stirnendbereich einen sich in Längsrichtung des Schlägerschaftes erstreckenden Schlägermagneten (7) aufweist, und das Tee (15) an seiner der Spitze (20) abgewandten Seite einen Teemagneten (17) aufweist, und daß die Polrichtung der Magnete (7, 17) so gewählt ist, daß eine magnetische Anziehungskraft zwischen der freien Flachseite (7a) des Schlägermagneten (7) und dem freien Stirnende (17a) des Teemagneten (17) ausgeübt wird, und daß das Tee (15) Flügel (22) aufweist, und der die Spitze (20) aufweisende Bereich des Tees (15) schwertartig ausgebildet ist.

2. Abschlagvorrichtung nach Anspruch 1, dadurch gekennzeichnet, daß der Schlägermagnet (7) als Stabmagnet und der Teemagnet (17) als Flachmagnet ausgebildet sind.

3. Abschlagvorrichtung nach Anspruch 1 oder 2, dadurch gekennzeichnet, daß der obere Stirnbereich des Schlägerschaftes des Golfschlägers eine hülsenartige, das freie Stirnende (7a) des Schlägermagneten (17) umgebende Führungs- und Aufnahmeeinrichtung (13) aufweist, deren Innenprofil zur Aufnahme des Außenprofils des Tees (15) in dem den Teemagneten (17) umschließenden Bereich (14) ausgebildet ist.

4. Abschlagvorrichtung nach Anspruch 3, dadurch gekennzeichnet, daß der als Stabmagnet ausgebildete Schlägermagnet (7) in einer in das obere Stirnende des sich in Längsrichtung des Schlägerschaftes erstreckenden Rohres (2) eingebrachten Hülse (6) angeordnet ist, an welche die Führungs- und Aufnahmeeinrichtung (13) angeformt ist, und daß das freie Stirnende des Stabmagneten (7) gegenüber dem Boden der Führungs- und Aufnahmeeinrichtung (13) um das Maß vorstehend angeordnet ist, um welches die freie Flachseite (17a) des Flachmagneten (17) in dem Tee (15) wegen der Rundung des aufzulegenden Golfballes zurückspringend angeordnet ist.

5. Abschlagvorrichtung nach Anspruch 4, dadurch gekennzeichnet, daß das freie Stirnende (7a) des Stabmagneten (7) etwa mit dem Stirnende des Schlägerschaftes fluchtet.

6. Abschlagvorrichtung nach Anspruch 1, dadurch gekennzeichnet, daß die Flügel (22) quer zur Flachseite des schwertartig verlaufenden Bereiches (21) verlaufen.

7. Abschlagvorrichtung nach Anspruch 1 oder 6, dadurch gekennzeichnet, daß die Flügel (22) im Bereich ihrer Verbindung mit dem Tee (15) eine Einkerbung (23) bzw. Ausnehmung aufweisen, derart, daß die Flügel (22) bei einem Einstecken des Tees in den Boden elastisch-nachgiebig reagieren.

## Claims

1. A tee-off arrangement for games of golf, comprising a golf club and a tee which can be inserted into the ground by means of a point, for receiving the golf ball during teeing-off, wherein the golf club is designed to be releasably connectable to the tee, characterised in that in its upper end region the golf club has a club magnet (7) extending in the longitudinal direction of the club shaft and the tee (15) has a tee magnet (17) at its side which is remote from the point (20), and that the pole direction of the magnets (7, 17) is so selected that a magnetic attraction force is exerted between the free flat side (7a) of the club magnet (7) and the free end (17a) of the tee magnet (17), and that the tee (15) has wings (22) and the region of the tee (15), which has the point (20), is a sword-like configuration.

2. A tee-off arrangement according to claim 1 characterised in that the club magnet (7) is in the form of a bar magnet and the tee magnet (17) is in the form of a flat magnet.

3. A tee-off arrangement according to claim 1 or claim 2 characterised in that the upper end region of the club shaft of the golf club has a sleeve-like guide and receiving device (13) which surrounds the free end (7a) of the club magnet (17) and whose internal profile is designed to receive the external profile of the tee (15) in the region (14) which surrounds the tee magnet (17).

4. A tee-off arrangement according to claim 3 characterised in that the club magnet (7) which is in the form of a bar magnet is arranged in a sleeve (6) which is fitted into the upper end of the tube (2) extending in the longitudinal direction of the club shaft, the guide and receiving device (13) being formed on the sleeve (6), and that the free end of the bar magnet (7) is arranged to project relative to the bottom of the guide and receiving device (13) by the dimension by which the free flat side (17a) of the flat magnet (17) is arranged set back in the tee (15) because of the rounded shape of the golf ball to be laid thereon.

5. A tee-off arrangement according to claim 4 characterised in that the free end (7a) of the bar magnet (7) is approximately aligned with the end of the club shaft.

6. A tee-off arrangement according to claim 1 characterised in that the wings (22) extend transversely relative to the flat side of the region (21) which extends in a sword-like configuration.

7. A tee-off arrangement according to claim 1 or claim 6 characterised in that in the region of their connection to the tee (15) the wings (22) have a notch (23) or recess such that, when the tee is pushed into the ground, the wings (22) elastically yieldingly react.

## Revendications

1. Dispositif de lancer pour jeux de golf, comprenant un club de golf, et comprenant un tee qui peut être enfoncé dans le sol au moyen d'une pointe et qui est destiné à recevoir la balle de golf pendant qu'on la frappe, dans lequel le club de golf est réalisé de façon à pouvoir être relié au tee d'une manière amovible, caractérisé par le fait que le club de golf présente, dans la région supérieure de son extrémité frontale, un aimant (7) qui appartient au club et qui s'étend dans la direction longitudinale de la canne du club, et que le tee (15) présente, sur son côté opposé à la pointe (20), un aimant (17) qui appartient au tee, par le fait que la polarité des aimants (7, 17) est choisie d'une manière telle qu'une force magnétique d'attraction soit exercée entre le côté plat libre (7a) de l'aimant (7) qui appartient au club et l'extrémité frontale libre (17a) de l'aimant (17) qui appartient au tee, et par le fait que le tee (15) comporte des ailettes (22), et que la région du tee (15) qui comporte la pointe (20) est en forme de pointe d'épée.

2. Dispositif de lancer selon la revendication 1, caractérisé par le fait que l'aimant (7) qui appartient au club est réalisé sous la forme d'une tige magnétique et que l'aimant (17) qui appartient au tee l'est sous la forme d'un aimant plat.

3. Dispositif de lancer selon la revendication 1 ou 2, caractérisé par le fait que la région frontale supérieure de la canne du club de golf comporte un dispositif de guidage formant logement (13) qui est analogue à un manchon, qui entoure l'extrémité frontale libre (7a) de l'aimant (7) appartenant au club et dont le contour intérieur est conformé de manière à recevoir le contour extérieur du tee (15) dans la région (14) qui entoure l'aimant (17) appartenant au tee.

4. Dispositif de lancer selon la revendication 3, caractérisé par le fait que l'aimant (7) qui appartient au club et qui est réalisé sous la forme d'une tige magnétique est disposé dans un manchon (6), lequel est introduit dans l'extrémité frontale supérieure du tube (2) qui s'étend dans la direction longitudinale de la canne du club, et sur lequel est formé le dispositif de guidage formant logement (13), et par le fait que l'extrémité frontale libre de l'aimant (7) en forme de tige est disposée en faisant saillie par rapport au fond du dispositif de guidage formant logement (13) sur une distance égale à celle sur laquelle le côté plat libre (17a) de l'aimant plat (17) est en retrait dans le tee (15) du fait de l'arrondi de la balle de golf qui doit être posée.

5. Dispositif de lancer selon la revendication 4, caractérisé par le fait que l'extrémité frontale libre (7a) de l'aimant en forme de tige (7) est à peu près alignée sur l'extrémité frontale de la canne du club.

6. Dispositif de lancer selon la revendication 1, caractérisé par le fait que les ailettes (22) s'étendent transversalement par rapport au côté plat de la région (21) qui s'étend en forme de pointe d'épée.

7. Dispositif de lancer selon la revendication 1 ou 6, caractérisé par le fait que les ailettes (22) présentent une entaille (23) ou un évidement, respectivement, dans la région où elles sont reliées au tee (15), et ce, d'une manière telle que les ailettes (22) réagissent en cédant élastiquement lorsque l'on enfonce le tee dans le sol.
